# EUROPÄISCHE PATENTSCHRIFT

(11) **EP 1 501 992 B1**
(45) Veröffentlichungstag und Bekanntmachung des Hinweises auf die Patenterteilung: **15.03.2006**
(21) Anmeldenummer: 03725078.4
(22) Anmeldetag: 23.04.2003
(51) Int. Cl.: E05D 3/06, E05F 5/02, E05F 5/10

(54) **MEHRGELENKSCHARNIER**
MULTI-LINK HINGE
CHARNIERE A PLUSIEURS ARTICULATIONS

(30) Priorität: 03.05.2002 DE 20207036 U
(43) Veröffentlichungstag der Anmeldung: 02.02.2005
(73) Patentinhaber: MEPLA-WERKE LAUTENSCHLÄGER GmbH & Co. KG, D-64354 Reinheim (DE)
(72) Erfinder: HERPER, Markus, 64367 Mühltal (DE)
(74) Vertreter: Helber, Friedrich
(86) Internationale Anmeldenummer: PCT/EP2003/004190
(87) Internationale Veröffentlichungsnummer: WO 2003/093616

(56) Entgegenhaltungen:
- DE-U- 20 102 998
- DE-U- 20 200 762
- US-A- 4 449 269

## Beschreibung

Die Erfindung betrifft ein Kreuzgelenkscharnier zur Anlenkung eines Türflügels am Korpus eines Möbelstücks mit einer auf der Tragwand des Korpus angeordneten Montageplatte, an der ein als langgestreckter Tragarm ausgebildetes Korpus-Anschlagteil mit einem Kreuzgelenkmechanismus verbunden und das Türflügel-Anschlagteil als Scharniertopf ausgebildet ist, wobei der Kreuzgelenkmechanismus zwei, in ihrem mittleren Bereich relativ zueinander scherenartig verschwenkbare Gelenkarme aufweist, von denen jeweils einer an einem seiner Enden um eine feste Achse verschwenkbar an einem der Anschlagteile und am jeweils anderen Ende am jeweils anderen Anschlagteil entlang einer in einer rechtwinklig zur Scharnierschwenkachse liegenden Ebene verlaufenden vorgegebenen Raumkurve lageveränderlich angekoppelt ist.

Bei bekannten Kreuzgelenkscharnieren erfolgt die lageveränderliche Ankopplung des dem direkt verschwenkbaren an einem der Anschlagteile angelenkten Gelenkarm-Ende gegenüberliegenden Ende dieses Gelenkarms entweder indirekt über einen zwischengeschalteten Koppellenker, dessen Enden am Ende des Gelenkarms einerseits am anzukoppelnden Anschlagteil andererseits verschwenkbar angelenkt sind, oder alternativ über eine kulissenartige Gleitführung zumindest des am Korpus-Anschlagteil lageveränderlich anzukoppelnden Gelenkarms. Dabei können solche Kreuzgelenkscharniere auch mit einem Schnäppermechanismus unterschiealicher Ausgestaltung versehen sein, welcher beim Schließen eines mit derartigen Kreuzgelenkscharnieren am Korpus eines Möbelstücks angeschlagenen Türflügels bei Annäherung des Türflügels an die Schließstellung diesen nach Überwindung eines Druckpunkts in die geschlossene Stellung schnappen lässt und in dieser hält Ein solches Kreuzgelenkscharnier ist aus der DE 2552729C2 bekannt. Das stoßartige Auftreffen des Türflügels auf den Korpus beim Einschnappen in die Schließstellung beansprucht insbesondere die Lagerstellen der Scharnierglieder stoßartig. Auch bei schwungvollem Öffnen des Türflügels ohne dessen bewusste Abbremsung bei Annäherung an die ganz geöffnete Stellung durch die auf den Schrank zugreifende Person können solche stoßartigen Beanspruchungen im Scharnier auftreten, die infolge des vergleichsweise großen Hebelarms der im Schwerpunkt des Türflügels anzusetzenden kinetischen Schwungkraft des Türflügels im Vergleich zu den wirksamen Hebelarmen der Glieder des Gelenkmechanismus eine erhebliche Größe erreichen können.

Aus der DE 20102998U, ist ein Kreuzgelenkscharnier mit einer Dämpfungsvorrichtung bekannt.

Der Erfindung liegt demgegenüber die Aufgabe zugrunde, Kreuzgelenkscharniere mit einer integrierten Dämpfungsvorrichtung zu versehen, welche bei Annäherung des Türflügels an wenigstens eine seiner Endstellungen eine Dämpfungswirkung entfaltet, welche auftretende Stoßbeanspruchungen zumindest auf ein unschädliches Maß verringert.

Ausgehend von den bekannten Gelenkscharnieren der eingangs erwähnten Art wird diese Aufgabe erfindungsgemäß dadurch gelöst, dass der um eine feste Achse verschwenkbar am oder im Türflügel-Anschlagteil gelagerte Gelenkarm an seinem gegenüberliegenden, mit dem Korpus-Anschlagteil gekoppelten Ende um eine feste Achse verschwenkbar am oder im korpusinneren Endbereich des Korpus-Anschlagteils gelagert ist, dass der sich zwischen dem verschwenkbar am Korpus-Anschlagteil und dem die Gelenkarme etwa mittig scherenartig verschwenkbar lagernden Bereich gelegene Abschnitt dieses Gelenkarms aus zwei um ein vorgegebenes Maß relativ zueinander längsverschieblichen Gelenkarm-Abschnitten zusammengesetzt ist, und dass zwischen den beiden Gelenkarm-Abschnitten eine zumindest während eines Teils der Verschiebungsbewegung der Gelenkarm-Abschnitte relativ zueinander wirksame Dämpfungsvorrichtung vorgesehen ist. Durch die erfindungsgemäß vorgesehene Unterteilung des lageveränderlich am Korpus-Anschlagteil angekoppelten Gelenkarm-Hebelarms in zwei relativ zueinander längsverschiebliche Gelenkarm-Abschnitte verändert sich die wirksame Hebellänge dieses Hebelarms während der Öffnungs- und Schließbewegung, wodurch die Zwischenschaltung eines Koppellenkers oder die Koppelung über eine kulissenartige Gleitführung entsprechend dem Stand der Technik nicht erforderlich ist. Aufgrund der bei der Scharnierverschwenkung erfolgende Relativverschiebung der beiden Gelenkarm-Abschnitte bietet sich die Anordnung der Dämpfervorrichtung zwischen diesen beiden Gelenkarm-Abschnitten an.

Die relativ zueinander verschieblichen Gelenkarm-Abschnitte werden dabei zweckmäßig teleskopartig ineinandergreifend ausgebildet..

Dabei ist es dann von Vorteil, wenn der eine Gelenkarm-Abschnitt von einem langgestreckten Zylinder gebildet wird, der längsverschieblich auf einer den anderen Gelenkarm-Abschnitt bildenden Kolbenstange angeordnet ist.

Die Kolbenstange wird dann zweckmäßig integral am mittleren, scherenartig mit dem anderen Gelenkarm verschwenkbar gekoppelten Bereich angesetzt und der längsverschieblich auf der Kolbenstange angeordnete Zylinder wird dann in seinem, der Eintrittsseite der Kolbenstange abgewandten Ende verschwenkbar am Korpus-Anschlagteil angelenkt.

Das am Korpus-Anschlagteil angelenkte Ende ist dann zweckmäßig verschlossen, wodurch am freien Ende der Kolbenstange ein Kolben anbringbar ist, dessen Durchmesser im Wesentlichen gleich dem lichten Innendurchmesser des Zylinders ist, so dass das Zylinderinnere in zwei durch den Kolben voneinander getrennte und bei einer relativen Verschiebung von Kolbenstange und Zylinder gegensinnig volumenveränderliche Arbeitsräume unterteilt ist, in denen ein fluides Dämpfungsmedium eingeschlossen sein kann. Als Dämpfungsmedium kommt sowohl ein gasförmiges Medium, vorzugsweise Umgebungsluft, oder auch ein fließfähiges viskoses Medium in Frage. Die Dämpfungswirkung wird dann durch gedrosseltes Überströmen des Dämpfungsmediums von dem sich verkleinernden in den sich vergrößernden Arbeitsraum erzielt.

Die Erfindung ist in der folgenden Beschreibung eines Ausführungsbeispiels in Verbindung mit der Zeichnung näher erläutert, und zwar zeigt:
- Fig. 1: eine Seitenansicht eines Ausführungsbeispiels eines einen Türflügel an der Tragwand eines Schrankkorpus anlenkenden, in der erfindungsgemäßen Weise ausgebildeten Kreuzgelenkscharniers in der Schließstellung des Türflügels;
- Fig. 2: eine der Figur 1 entsprechende Seitenansicht, bei welcher der Türflügel in der ganz geöffneten Stellung dargestellt ist;
- Fig. 3: eine Draufsicht, gesehen in Richtung des Pfeils 3 in Figur 2;
- Fig. 4: eine isometrische dreidimensionale Darstellung, in welcher das erfindungsgemäße Scharnier in der auch in den Figuren 2 und 3 gezeigten Öffnungsstellung des Türflügels wiedergegeben ist;
- Fig. 5: eine in der Darstellung der Fig. 3 entsprechende Draufsicht auf ein abgewandeltes Ausführungsbeispiel eines erfindungsgemäßen Kreuzgelenkscharniers; und
- Fig- 6: eine Draufsicht auf ein weiter abgewandeltes drittes Ausführungsbeispiel eines erfindungsgemäßen Kreuzgelenkscharniers.

Das in den Zeichnungsfiguren gezeigte, in seiner Gesamtheit mit 10 bezeichnete Kreuzgelenkscharnier dient dazu, einen Türflügel 12 an der Tragwand 14 des Korpus eines Möbelstücks anzulenken. Der Korpus-Anschlagteil 16 des Scharniers ist in üblicher Weise mittels einer Montageplatte 18 an der Tragwand 14 befestigt. Der Türflügel-Anschlagteil 20 hat die ebenfalls weit verbreitete Form eines in einer Aussparung an der Rückseite des Türflügels 12 vorgesehenen Aussparung befestigbaren Scharniertopfs.

Der den Korpus-Anschlagteil und den Türflügel-Anschlagteil 20 verschwenkbar koppelnde Kreuzgelenkmechanismus wird von zwei Gelenkarmen 22 und 24 gebildet, die in ihrem mittleren Bereich durch einen Gelenkzapfen 26 verschwenkbar miteinander verbunden sind. Der Gelenkarm 22 ist am Korpus-Anschlagteil 16 mittels eines Lagerzapfens 28 und der Gelenkarm 24 im Türflügel-Anschlagteil 20 mittels eines - in den Zeichnungsfiguren nicht erkennbaren - Lagerzapfens verschwenkbar angelenkt. Am anderen schwingenden Ende des Gelenkarms 22 ist verschwenkbar ein Koppellenker 32 angeschlossen, der seinerseits wiederum verschwenkbar im Türflügel-Anschlagteil 20 gelagert ist und der dieses Ende des Gelenkarms 22 auf einer kreisbogenförmigen Bahn führt.

Das zweite Ende des Gelenkarms 24 ist durch einen Lagerzapfen 34 direkt verschwenkbar am Korpus-Anschlagteil 16 angelenkt. Der zwischen dem Gelenkzapfen 26 und dem Lagerzapfen 34 liegende Teil des Gelenkarms 24 ist - abweichend von den bekannten Kreuzgelenkscharnieren - aus zwei Gelenkarm-Abschnitten 24a und 24b zusammengesetzt, von denen der vom Gelenkzapfen 26 verschwenkbar mit dem Gelenkarm 22 gekoppelte Gelenkarm-Abschnitt 24a als Kolbenstange ausgebildet ist, welche längsverschieblich ins Innere des zweiten als Zylinder ausgeführten Gelenkarm-Abschnitts 24b eingreift, wobei am zylinderinneren Ende der Kolbenstange ein - nicht gezeigter - Kolben eingesetzt ist, welcher die Gleitführung der Kolbenstange im Zylinder sicherstellt und im Zylinderinnern zwei durch den Kolben getrennte größenveränderliche Arbeitsräume bildet, welche praktisch die Dämpferräume für die erfindungsgemäß vorgesehene Dämpferanordnung bildet.

Wenn als Dämpfungsmedium ein Gas, z.B. Umgebungsluft, verwendet wird, wird die Dämpfungsfunktion durch das gedrosselte Überströmen der in den Arbeitsräumen eingeschlossenen Luft von dem sich verkleinernden in den sich vergrößernden Arbeitsraum bewirkt. Das Überströmen der Luft kann dabei durch eine entsprechende Passung des Kolbens im Innern des Zylinders zwischen dem Kolbenumfang und der Zylinderwandung erfolgen. Gegebenenfalls kann auch eine kanalartige Vertiefung im Umfang des Kolbens oder eine entsprechend kalibrierte Durchgangsbohrung im Kolben die Drosselstrecke bilden. Anstelle eines gasförmigen Dämpfungsmediums kann auch ein flüssiges Dämpfungsmedium geeigneter Viskosität, beispielsweise ein Dämpferöl als Dämpfungsmedium eingesetzt werden, wobei dann der Eintrittsbereich der Kolbenstange 24a in den Zylinder 24b entsprechend sorgfältig gegen Austritt des Dämpfungsmediums abgedichtet werden muss.

In den Figuren 5 und 6 sind zwei gegenüber dem vorstehend in Verbindung mit den Figuren 1 bis 4 beschriebenen Kreuzgelenkscharnier 10 abgewandelte Ausführungsbeispiele solcher in der erfindungsgemäßen Weise ausgebildeten Kreuzgelenkscharniere 10' und 10" dargestellt, die im grundsätzlichen Aufbau und der Funktion dem Kreuzgelenkscharnier 10 entsprechen, wobei lediglich beim Kreuzgelenkscharnier 10' der Zylinder 24b und die in diesem verschiebliche Kolbenstange 24a aus ihrer in der Längsmittelebene des Scharniers angeordnete Lage seitlich versetzt angeordnet sind, so dass das Innere des Korpus-Anschlagteils 16 - z.B. für Befestigungs- oder Verstellmittel - von oben zugänglich ist.

Bei dem weiter abgewandelten Kreuzgelenkscharnier 10" ist ein Paar von jeweils auf gegenüberliegenden Seiten der Längsmittelebene des Scharniers 10" angeordneten Zylindern 24b und Kolbenstangen 24a vorgesehen.

Es ist ersichtlich, dass im Rahmen des Erfindungsgedankens wie definiert durch folgende Ansprüches, weitere Abwandlungen und Weiterbildungen der beschriebenen Ausführungsbeispiele verwirklichbar sind. So kann die Anordnung des Zylinders 24b und der Kolbenstange 24a auch gegenüber den beschriebenen Ausführungsbeispielen in dem Sinne vertauscht werden, dass das freie Ende der Kolbenstange 24a verschwenkbar am korpusinneren Endabschnittes Korpus-Anschlagteil 16 angelenkt und dementsprechend das kolbenstangenabgewandte Ende des Zylinders 24b am mittleren scherenartigen mit dem anderen Gelenkarm 22 verschwenkbar gekoppelten Bereich des Kreuzgelenkmechanismus integral angesetzt ist.

## Patentansprüche

1. Kreuzgelenkscharnier (10) zur Anlenkung eines Türflügels (12) am Korpus eines Möbelstücks mit einer auf der Tragwand (14) des Korpus angeordneten Montageplatte (18), an der ein als langgestreckter Tragarm ausgebildetes Korpus-Anschlagteil (16) mit einem Kreuzgelenkmechanismus verbunden und das Türflügel-Anschlagteil (20) als Scharniertopf ausgebildet ist, wobei der Kreuzgelenkmechanismus zwei, in ihrem mittleren Bereich relativ zueinander scherenartig verschwenkbare Gelenkarme (22; 24) aufweist, von denen jeweils einer an einem seiner Enden um eine feste Achse verschwenkbar an einem der Anschlagteile (16; 20) und am jeweils anderen Ende am jeweils anderen Anschlagteil (20; 16) entlang einer in einer rechtwinklig zur Scharnierschwenkachse liegenden Ebene verlaufenden vorgegebenen Raumkurve lageveränderlich angekoppelt ist,
**dadurch gekennzeichnet,**
**dass** der um eine feste Achse verschwenkbar am oder im Türflügel-Anschlagteil (20) gelagerte Gelenkarm (24) an seinem gegenüberliegenden, mit dem Korpus-Anschlagteil (16) gekoppelten Ende um eine feste Achse (Lagerzapfen 34) verschwenkbar am oder im korpusinneren Endbereich des Korpus-Anschlagteils (16) gelagert ist,
**dass** der sich zwischen dem verschwenkbar am Korpus-Anschlagteil (16) und dem die Gelenkarme (22; 24) etwa mittig scherenartig verschwenkbar lagernden Bereich gelegene Abschnitt dieses Gelenkarms (24) aus zwei um ein vorgegebenes Maß relativ zueinander längsverschieblichen Gelenkarm-Abschnitten (24a; 24b) zusammengesetzt ist, und
**dass** zwischen den beiden Gelenkarm-Abschnitten (24a; 24b) eine zumindest während eines Teils der Verschiebungsbewegung der Gelenkarm-Abschnitte relativ zueinander wirksame Dämpfungsvorrichtung vorgesehen ist.

2. Kreuzgelenkscharnier nach Anspruch 1, **dadurch gekennzeichnet, dass** die relativ zueinander verschieblichen Gelenkarm-Abschnitte (24a; 24b) teleskopartig ineinandergreifend ausgebildet sind.

3. Kreuzgelenkscharnier nach Anspruch 2, **dadurch gekennzeichnet, dass** der eine Gelenkarm-Abschnitt (24b) von einem langgestreckten Zylinder gebildet wird, der längsverschieblich auf einer den anderen Gelenkarm-Abschnitt (24a) bildenden Kolbenstange angeordnet ist.

4. Kreuzgelenkscharnier nach Anspruch 3, **dadurch gekennzeichnet, dass** die Kolbenstange (24a) integral am mittleren scherenartigen mit dem anderen Gelenkarm (22) verschwenkbar gekoppelten Bereich angesetzt ist, und dass der längsverschieblich auf der Kolbenstange (24a) angeordnete Zylinder (24b) in seinem der Eintrittsseite der Kolbenstange (24a) abgewandten Ende am Korpus-Anschlagteil (16) verschwenkbar angelenkt ist.

5. Kreuzgelenkscharnier nach Anspruch 4, **dadurch gekennzeichnet, dass** das am Korpus-Anschlagteil (16) angelenkte Ende des Zylinders (24b) verschlossen ist.

6. Kreuzgelenkscharnier nach einem der Ansprüche 3 bis 5, **dadurch gekennzeichnet, dass** am freien Ende der Kolbenstange (24b) ein Kolben vorgesehen ist, dessen Durchmesser im Wesentlichen gleich dem lichten Innendurchmesser des Zylinders (24b) gewählt ist, und dass das Zylinderinnere in zwei durch den Kolben voneinander getrennte und bei einer relativen Verschiebung von Kolbenstange (24a) und Zylinder (24b) zwei gegensinnig volumenveränderte Arbeitsräume unterteilt ist, in denen ein fluides Dämpfungsmedium vorgesehen ist.

7. Kreuzgelenkscharnier nach Anspruch 3, **dadurch gekennzeichnet, dass** der Zylinder (24b) integral am mittleren scherenartigen mit dem anderen Gelenkarm (22) verschwenkbar gekoppelten Bereich angesetzt ist, und dass die längsverschieblich im Zylinder (24b) angeordnete Kolbenstange (24a) an ihrem der Eintrittsseite in den Zylinder (24b) gegenüberliegenden freien Ende am Korpus-Anschlagteil (16) verschwenkbar angelenkt ist.

8. Kreuzgelenkscharnier nach einem der Ansprüche 3 bis 7, **dadurch gekennzeichnet, dass** die fluchtenden Längsmittelachsen des Zylinders (24b) und der Kolbenstange (24a) in der rechtwinklig zur Scharnierschwenkachse verlaufenden Längsmittelebene des Scharniers (10) liegen.

9. Kreuzgelenkscharnier nach Anspruch 3 oder 4, **dadurch gekennzeichnet, dass** die fluchtenden Längsmittelachsen des Zylinders (24b) und des Kolbens (24a) in einer seitlich parallel versetzt zur Längsmittelebene des Scharniers (10) verlaufenden Ebene angeordnet sind.

10. Kreuzgelenkscharnier nach Anspruch 9, **dadurch gekennzeichnet, dass** in einer zweiten zur gegenüberliegenden Seite der Längsmittelebene des Scharniers parallel versetzten Ebene die fluchtenden Längsmittelachsen eines dort vorgesehenen zweiten Zylinders (24b) und einer zweiten Kolbenstange (24a) angeordnet sind.

## Claims

1. Universal joint hinge (10) for the articulation of a door leaf (12) on the carcass of a piece of furniture with a mounting plate (18) which is disposed on the supporting wall (14) of the carcass and on which a carcass mounting part (16) constructed as an elongated support arm is connected to a universal joint mechanism and the door leaf mounting part (20) is constructed as a hinge cup, wherein the universal joint mechanism has two joint arms (22; 24) which in their central region are pivotable relative to one another like scissors and of which each one is pivotable at one of its ends about a fixed axis on one of the mounting parts (16; 20) and at the respective other end is coupled to the respective other mounting part (20; 16) so as to be variable in position along a predetermined space curve extending in a plane lying at right angles to the pivot axis of the hinge, **characterised in that** the joint arm (24) which is mounted so as to be pivotable about a fixed axis on or in the door leaf mounting part (20) is mounted at its opposite end coupled to the carcass mounting part (16) so as to be pivotable about a fixed axis on or in the end region of the carcass mounting part (16) inside the carcass, that the portion of this joint arm (24) which is positioned between the region which is pivotably mounted on the carcass mounting part (16) and the region which supports the joints arms (22; 24) so that they pivot approximately centrally like scissors is composed of two joint arm portions (24a; 24b) which are longitudinally displaceable relative to one another by a predetermined amount, and that a damping device which is effective at least during a concluding part of the displacement movement of the joint arm portions relative to one another is provided between the two joint arm portions (24a; 24b).

2. Universal joint hinge as claimed in Claim 1, **characterised in that** the joint arm portions (24a; 24b) which are displaceable relative to one another are constructed so that they interengage telescopically.

3. Universal joint hinge as claimed in Claim 2, **characterised in that** one joint arm portion (24b) is formed by an elongated cylinder which is disposed so as to be longitudinally displaceable on a piston rod which forms the other joint arm portion (24a).

4. Universal joint hinge as claimed in Claim 3, **characterised in that** the piston rod (24a) is attached integrally on the central region which is pivotably coupled like scissors to the other joint arm (22), and that the cylinder (24b) which is disposed so as to be longitudinally displaceable on the piston rod (24a) is pivotably articulated on the carcass mounting part (16) at its end facing away from the inlet side of the piston rod (24a).

5. Universal joint hinge as claimed in Claim 4, **characterised in that** the end of the cylinder (24b) which is articulated on the carcass mounting part (16) is closed.

6. Universal joint hinge as claimed in any one of Claims 3 to 5, **characterised in that** a piston of which the diameter is substantially equal to the internal diameter of the cylinder (24b) is mounted on the free end of the piston rod (24b), and that the interior of the cylinder is divided into two working spaces which are separated from one another by the piston and vary in volume in opposite directions in the case of a relative displacement of the piston rod (24a) and the cylinder (24b), and in which a fluid damping medium is provided.

7. Universal joint hinge as claimed in Claim 3, **characterised in that** the cylinder (24b) is integrally attached on the central region pivotably coupled like scissors to the other joint arm (22), and that the piston rod (24a) which is disposed so as to be longitudinally displaceable in the cylinder (24b) is pivotably articulated on the carcass mounting part (16) at the free end thereof lying opposite the inlet side into the cylinder (24b).

8. Universal joint hinge as claimed in any one of Claims 3 to 7, **characterised in that** the aligned longitudinal central axes of the cylinder (24b) and of the piston rod (24a) lie in the longitudinal central plane of the hinge (10) extending at right angles to the pivot axis of the hinge.

9. Universal joint hinge as claimed in Claim 3 or 4, **characterised in that** the aligned longitudinal central axes of the cylinder (24b) and of the piston (24a) are disposed in a plane which is offset laterally from and parallel to the longitudinal central plane of the hinge (10).

10. Universal joint hinge as claimed in Claim 9, **characterised in that** in a second plane which is offset from and parallel to the opposing side of the longitudinal central plane of the hinge there are disposed the aligned longitudinal central axes of a second cylinder (24b) provided there and of a second piston rod (24a).

## Revendications

1. Charnière à joint universel (10) pour l'articulation d'un battant de porte (12) au corps d'un meuble, comportant une plaque de montage (18) disposée sur la paroi de support (14) du corps, à laquelle est connectée une pièce de butée de corps (16) réalisée sous la forme d'un bras de support allongé et présentant un mécanisme à joint universel, et sur laquelle la partie de butée de battant de porte (20) est réalisée en tant que cuvette de charnière, le mécanisme à joint universel présentant deux bras articulés (22 ; 24) pouvant pivoter à la manière de ciseaux l'un par rapport à l'autre dans sa partie centrale, dont à chaque fois l'un est accouplé à l'une de ses extrémités de manière à pouvoir pivoter autour d'un axe fixe, à l'une des pièces de butée (16 ; 20) et à l'autre extrémité respective est accouplé à l'autre pièce de butée respective (20 ; 16) le long d'une courbe spatiale s'étendant dans un plan perpendiculaire à l'axe de pivotement de la charnière,
**caractérisée en ce que**
le bras articulé (24) monté de manière à pouvoir pivoter autour d'un axe fixe sur ou dans la pièce de butée (20) du battant de porte est monté à son extrémité opposée accouplée à la pièce de butée de corps (16) de manière à pouvoir pivoter autour d'un axe fixe sur ou dans la partie d'extrémité intérieure au corps de la pièce de butée de corps (16),
**en ce que** la .portion de ce bras articulé (24) située entre la partie montée de manière à pouvoir pivoter sur la pièce de butée de corps (16) et la partie pouvant pivoter approximativement centralement à la manière de ciseaux supportant les bras articulés (22 ; 24) se compose de deux portions de bras articulé (24a ; 24b) déplaçables en longueur l'une par rapport à l'autre dans une mesure prédéterminée, et
**en ce qu'**entre les deux portions de bras articulé (24a ; 24b) est prévu un dispositif d'amortissement actif au moins pendant un partie de fermeture du mouvement de déplacement des portions de bras articulé l'une par rapport à l'autre.

2. Charnière à joint universel selon la revendication 1, **caractérisée en ce que** les portions de bras articulé (24a ; 24b) déplaçable l'une par rapport à l'autre sont réalisées de manière à s'engager l'une dans l'autre de manière télescopique.

3. Charnière à joint universel selon la revendication 2, **caractérisée en ce que** l'une des portions de bras articulé (24b) est formée par un cylindre allongé qui est disposé de manière déplaçable en longueur sur une tige de piston formant l'autre portion de bras articulé (24a).

4. Charnière à joint universel selon la revendication 3, **caractérisée en ce que** la tige de piston (24a) est montée intégralement sur la partie centrale accouplée à la manière de ciseaux de manière pivotante avec l'autre bras articulé (22), et **en ce que** le cylindre (24b) disposé de manière déplaçable en longueur sur la tige de piston (24a) est articulé de manière pivotante à son extrémité opposée au côté d'entrée de la tige de piston (24a) à la pièce de butée de corps (16).

5. Charnière à joint universel selon la revendication 4, **caractérisée en ce que** l'extrémité du cylindre (24b) articulée à la pièce de butée de corps (16) est fermée.

6. Charnière à joint universel selon l'une quelconque des revendications 3 à 5, **caractérisée en ce qu'**à l'extrémité libre de la tige de piston (24b) est prévu un piston dont le diamètre est choisi essentiellement égal au petit diamètre intérieur du cylindre (24b), et **en ce que** l'intérieur du cylindre est divisé en deux chambres de travail séparées l'une de l'autre par le piston et à volume variable en sens inverse en cas de déplacement relatif entre la tige de piston (24a) et le cylindre (24b), dans lesquelles un milieu d'amortissement fluide est prévu.

7. Charnière à joint universel selon la revendication 3, **caractérisée en ce que** le cylindre (24b) est monté intégralement sur la partie centrale accouplée à la manière de ciseaux de manière à pouvoir pivoter avec l'autre bras articulé (22), et **en ce que** la tige de piston (24a) disposé de manière déplaçable en longueur dans le cylindre (24b) est articulée de manière pivotante à son extrémité libre opposée au cylindre (24b) à la pièce de butée de corps (16).

8. Charnière à joint universel selon l'une quelconque des revendications 3 à 7, **caractérisée en ce que** les axes médians longitudinaux alignés du cylindre (24b) et de la tige de piston (24a) se situent dans le plan médian longitudinal de la charnière (10) s'étendant perpendiculairement à l'axe de pivotement de la charnière.

9. Charnière à joint universel selon la revendication 3 ou 4, **caractérisée en ce que** les axes médians longitudinaux alignés du cylindre (24b) et de la tige de piston (24a) sont disposés dans un plan s'étendant de manière décalée parallèlement et latéralement par rapport au plan médian longitudinal de la charnière (10).

10. Charnière à joint universel selon la revendication 9, **caractérisée en ce que** dans un deuxième plan décalé parallèlement par rapport au côté opposé du plan médian longitudinal de la charnière sont disposés les axes médians longitudinaux alignés d'un deuxième cylindre (24b) prévu à cet endroit et d'une deuxième tige de piston (24a).
